# EUROPÄISCHE PATENTSCHRIFT

(11) **EP 0 573 833 B1**
(45) Veröffentlichungstag und Bekanntmachung des Hinweises auf die Patenterteilung: **02.01.1997**
(21) Anmeldenummer: 93108267.1
(22) Anmeldetag: 21.05.1993
(51) Int. Cl.: B41F 27/00

(54) **Vorrichtung zum passgenauen Aufbringen von Klischees**
Apparatus for mounting printing plates in registered positions
Appareil pour monter des clichés en position de registre

(30) Priorität: 30.05.1992 DE 4217941
(43) Veröffentlichungstag der Anmeldung: 15.12.1993
(73) Patentinhaber: KOENIG & BAUER-ALBERT AKTIENGESELLSCHAFT, 97080 Würzburg (DE)
(72) Erfinder: Wieland, Erich, D-97080 Würzburg (DE)

(56) Entgegenhaltungen:
- DE-B- 1 273 542
- DE-B- 1 561 185
- US-A- 2 663 349
- US-A- 3 186 336
- US-A- 4 449 452

## Beschreibung

Die Erfindung betrifft eine Vorrichtung zum paßgenauen Aufbringen von Klischees auf die Mantelfläche von Formzylindern gemäß dem Oberbegriff des Patentanspruches 1.

Durch die DE-C-15 61 185 ist eine Vorrichtung zum Aufbringen von Klischees bekannt, bei welcher das Klischee in drei Freiheitsgraden, nämlich horizontal, vertikal und durch Verdrehen zu justieren ist. Hierbei wird das Klischee mit seiner Unterseite auf eine ortsfeste, gewölbte oder gekrümmte Montageplatte geschwenkt, die einen durchsichtigen Andruck erhält. Das Klischee auf der Ausrichteplatte wird in Übereinstimmung gebracht mit dem durchsichtigen Andruck. Nach dem Beenden des Ausrichtevorganges wird das Klischee mit seiner Druckseite, d. h. Reliefseite von der Montageplatte mittels Saugluft übernommen. Die Saugluft auf der Ausrichteplatte wird zwischenzeitlich abgeschaltet. Die Montageplatte mit dem übernommenen Klischee wird von der Ausrichteplatte weggeschwenkt und in axialer Richtung in Klebeposition bezüglich des Formzylinders verfahren. Anschließend wird die Montageplatte an den Formzylinder verschwenkt und aufgeklebt. Die Saugluft in der Montageplatte wird nunmehr abgestellt. Nachteilig bei dieser Vorrichtung ist, daß das Klischee freihändig ausgerichtet und anschließend an die Ausrichteplatte angesaugt wird. Durch dieses Übernehmen treten Ungenauigkeiten auf, zumal die Ansaugseite gleichzeitig Reliefseite ist. Je nach Sujet und Flexibilität des Klischees verzieht es sich durch die Ansaugkraft.

Die US-A-44 49 452 zeigt eine Vorrichtung zum Aufbringen von Klischees auf die Mantelfläche eines mit Klebemitteln belegten Formzylinders. Der Formzylinder wird hierbei angehoben und in Berührung gebracht mit einem Anfang eines Klischees. Der Anfang des Klischees wird dadurch an den Formzylinder angeklebt.

Aus der US-A-31 86 336 ist eine Maschine zum Aufbringen von Klischees auf den Formzylinder bekannt. Das Klischee trägt auf der Rückseite einen Klebauftrag.
Der Anfang des Klischees wird gegen den Umfang des Formzylinders gedrückt.
Durch Rotieren des Formzylinders wird das Klischee auf ihn aufgeklebt.

Der Erfindung liegt die Aufgabe zugrunde, eine Vorrichtung zum paßgenauen Aufbringen von flexiblen Klischees auf die Mantelfläche von Formzylindern zu schaffen, womit ein blasen- und verzugsfreies Aufkleben auch von langen, den gesamten Umfang des Formzylinders einnehmenden Klischees passerhaltig erfolgt.

Erfindungsgemäß wird diese Aufgabe durch das Kennzeichen des Patentanspruches 1 gelöst.

Bei der Anwendung der Erfindung treten insbesondere nachfolgende Vorteile auf: Durch das tangentiale, paßgerechte Anlegen des Klischees und die Bewegung der Andrückvorrichtung über den gesamten Klebebereich und gleichzeitigem Straffhalten des Klischees durch die Sauggabel, wird die Bildung von Luftblasen zwischen Klischee und Formzylinder bzw. eine Faltenbildung des Klischees auf dem Formzylinder vermieden. Durch eine Ausrichtevorrichtung wird auch bei langen Klischees, die den gesamten Zylinderumfang einnehmen, ein seitliches Auswandern vermieden.

Die Erfindung soll nachstehend an mehreren Ausführungsbeispielen näher erläutert werden. In den zugehörigen Zeichnungen zeigen
- Fig. 1: die Vorderansicht einer Vorrichtung zum Ausrichten von Klischees;
- Fig. 2: die Draufsicht nach Fig. 1;
- Fig. 3: die Seitenansicht nach Fig. 1;
- Fig. 4: die Detaildarstellung des Paßschirms nach Fig. 1;
- Fig. 5: die Detaildarstellung der Sauggabel nach Fig. 1;
- Fig. 6: eine Seitenansicht gemäß Fig. 5, jedoch mit Klischee;
- Fig. 7: eine Vorderansicht einer erfindungsgemäßen Vorrichtung zum Aufbringen von Klischees;
- Fig. 8: die Draufsicht nach Fig. 7;
- Fig. 9: die Detaildarstellung einer Andrückeinrichtung nach Fig. 7;
- Fig. 10: die Seitenansicht nach Fig. 9, jedoch zusätzlich mit Sauggabel;
- Fig. 11: eine Darstellung nach Fig. 10, jedoch in einer anderen Arbeitsposition;
- Fig. 12: den Schnitt XII - XII nach Fig. 11 bzw. 13;
- Fig. 13: die vergrößerte Darstellung der oberen Saugführung um 90° gedreht dargestellt;
- Fig. 14: eine zweite Ausführungsvariante einer Andrückeinrichtung;
- Fig. 15: die Seitenansicht nach Fig. 14, jedoch zusätzlich mit Sauggabel;
- Fig. 16: die Seitenansicht einer dritten Ausführungsvariante einer Andrückeinrichtung;
- Fig. 17: die Ansicht A einer vierten Ausführungsvariante einer Andrückeinrichtung nach Fig. 18, jedoch ohne Darstellung der Sauggabel;
- Fig. 18: die Seitenansicht nach Fig. 17, jedoch zusätzlich mit Sauggabel in Anfahrposition;
- Fig. 19: eine Darstellung nach Fig. 18, jedoch mit bereits aufgebrachtem Klischee;
- Fig. 20: die Seitenansicht einer zweiten Ausführungsvariante einer Sauggabel;
- Fig. 21: eine Darstellung nach Fig. 20, mit bereits teilweise aufgebrachtem Klischee;
- Fig. 22: eine Vorderansicht einer Einrichtung zum Aufwickeln langer Klischees;
- Fig. 23: eine Seitenansicht nach Fig. 22;
- Fig. 24: die Darstellung eines langen streifenförmigen Klischees.

Kartonagen mit Mehrfarbendrucken werden derzeitig in Druckereibetrieben unter Zuhilfenahme von CAD-Anlagen konstruiert, d. h. die Form der Stanzschnitte, die Lage der Falze und Aufdrucke sowie die Längen der Rapporte werden deshalb für den ebenen Zustand des Materials bestimmt. Bei Wellpappkartonagen wird beispielsweise vor der Wellpappherstellung die oberste Papierschicht der Wellpappe bedruckt. Demzufolge ist es möglich, auf die Daten für die Lage der Aufdrucke und die Umfangslänge der Rapporte zurückzugreifen. Derartige Deckschichten für Kartonagen werden beispielsweise in einer Einzylinder-Flexodruckmaschine mit sechs Farbwerken hergestellt.

Zum paßgerechten Ausrichten und Aufbringen der Klischees auf die Formzylinder, werden die Formzylinder aus der Flexodruckmaschine herausgenommen und mit einer nachfolgend beschriebenen Vorrichtung bzw. nach einem nachfolgenden Verfahren bearbeitet.

Gemäß Fig. 1 weist eine Vorrichtung zum Ausrichten von Klischees ein Maschinengestell 1 mit Füßen 2; 3 und zwei Lagerböcken 4; 6 mit Lagerhalterungen 7; 8 auf, die die Achszapfen 9; 11 eines Formzylinders 12 auf Walzen 13; 14; 16; 17 tragen.

Der Lagerbock 6 ist gestellfest angeordnet und der Lagerbock 4 ist über eine nicht dargestellte Führung in axialer Richtung entsprechend der Länge des Formzylinders 12 einstellbar und mittels einer Klemmschraube 18 arretierbar. Der Lagerbock 6 nimmt noch einen Antrieb 19 auf, welcher aus einem Motor, einem Getriebe, einem Drehzahlgeber und einem Ritzel 21 besteht. Der Antrieb 19 befindet sich auf einem Support 22 und ist mittels einer Gewindespindel 23 und einem damit verbundenen Stellrad 24 gegen das auf dem Achszapfen 11 befindliche Antriebszahnrad 26 des Formzylinders 12 anstellbar. Der Antrieb 19 kann jedoch auch alternativ auf den Achszapfen 11 wirken. Ein solcher Antrieb ist mit 27 bezeichnet und gestrichelt dargestellt und beinhaltet ebenfalls einen Motor, ein Getriebe und einen Drehwinkelgeber. Das Maschinengestell 1 nimmt an seiner antriebsfernen Seite einen senkrechten Arm 28 mit einer waagerecht verlaufenden Strebe 29 auf. Auf der Strebe 29 ist eine stabförmige Leuchte 31, z. B. Leuchtstofflampe mit einem blendungsfreien Schirm angebracht, so wie dies in Fig. 4 dargestellt ist.

Parallel zum Arm 28 verlaufend sind in der Strebe 29 sowie in einer Nase 32 des Arms 28 Bohrungen eingebracht, die Lagerbolzen 33; 34 aufnehmen, die an ihren Enden Konen aufweisen. Die Konen greifen in Sacklochbohrungen eines Paßschirmes 36 ein. Der Paßschirm 36 besteht aus einem Rahmen 37 mit einer transparenten Scheibe 38. Die transparente Scheibe 38 besitzt horizontal und vertikal verlaufende Paßlinien 39, zwei Paßkreuze 40 und einen Nullpunkt 41. Der obere Teil des Rahmens 37 ist mit mehreren Paßstiften 42 zur Aufnahme der Paßfolie versehen. Der obere Lagerbolzen 34 ist über einen im Anlenkpunkt 43 gelagerten zweiarmigen Hebel 44 gegen die Kraft einer in einem Gehäuse 46 untergebrachten Feder 47 in Pfeilrichtung A verstellbar, so daß der Paßschirm 36 auswechselbar ist. Die auswechselbaren, verschiedenen Paßschirme 36 sind mit verschiedenen Identifikationen 48 ausgestattet, beispielsweise mit visuell sichtbaren Zahlen oder auch bekannten elektronisch abtastbaren Sensoren. Ein Ausrichten kann auch mit einem bekannten Paßmarkenleser oder mittels Videosystem erfolgen.

Gemäß Fig. 1, 5 und 6 ist eine in Pfeilrichtung x verfahrbare, in Pfeilrichtung x1; y seiten- und höhenverstellbare, um einen Drehwinkel α verschwenkbare und eine in Pfeilrichtung z an den Formzylinder 12 anstellbare, insgesamt mit 49 bezeichnete Sauggabel dargestellt, welche zwei auf einer Säule 51 mittels Klemmschrauben 52; 53 verstellbare Saugarme 54; 56 aufweist. Die Saugarme 54; 56 sind, wie in Fig. 6 dargestellt, als Hohlprofil mit keilförmigem Querschnitt ausgeführt und besitzen jeweils einen Saugluftanschluß 57; 58 und über ihre Kontaktflächen 59; 61 verteilt jeweils eine Anzahl Sauglöcher 62. Die Kontaktfläche 59; 61 kann eine geriffelte oder mit Pulver beschichtete Oberfläche aufweisen, um gegenüber der Oberfläche eines aufgespannten Klischees 63 einen höheren Reibwert zu erhalten.

Das Klischee 63 ist in seiner Länge nicht beschränkt, sondern kann, wie in Fig. 6 dargestellt, durchaus über die zwischen den beiden Saugarmen 54; 56 gebildeten Flächen hinausragen. Die Säule 51 wird von einer in Pfeilrichtung y höhenverstellbaren, insgesamt mit 64 bezeichneten Halterung eines Schwenksupports 66 aufgenommen.

Der Schwenksupport 66 ist zylinderabschnittsartig ausgebildet und weist einen Radius r auf, der seinen Ursprung in der Mitte zwischen den Saugarmen 54; 56 hat, was in etwa auch dem Nullpunkt nach Fig. 4 entspricht. Die Halterung 64 weist ein Schneckenrad 67 auf, welches durch ein Handrad oder einen Motor 68 angetrieben wird. Das Schneckenrad 67 greift in eine Zahnstange 69 ein, welche sich auf der Säule 51 befindet.

Das Verschwenken der Sauggabel 49 um den Winkel α wird mittels einer Gewindespindel 71 mit Handrad oder einem Motor 72 erzielt, die über eine in der Halterung 64 gelagerte Gewindenuß 73 geführt, auf eine weitere an der Aufnahme 77 angebrachte Gewindenuß 74 wirkt. Eine Gewindenuß ist ein kugelkalottenförmiges Lagerteil mit einer Gewindebohrung, mit welchem es möglich ist, z. B. eine Gewindespindel schwenkbar zu lagern. Der Winkel α kann ± 3° betragen.

Der Schwenksupport 66 ist über eine Schwalbenschwanzführung 76 mit einer Aufnahme 77 für den Schwenksupport 66 verbunden. Ein insgesamt mit 78 bezeichneter bekannter Kreuztisch wird für die axiale Justierbewegung x1 nach Fig. 5 sowie für die radiale Bewegung z nach Fig. 6 eingesetzt. Für die axiale Justierbewegung x1 wird der Support 79 eingesetzt, der durch die eine Stellschraube mit Handrad oder Motor 81 betätigbar ist. Für die radiale Bewegung z in Richtung auf den Formzylinder 12 wird ein Support 82 mit einer Stellschraube mit Handrad oder Motor 83 eingesetzt. Die Supporte sind vorzugsweise mit Schwalbenschwanzführungen ausgebildet.

Gemäß Fig. 6 ist die radiale Bewegung z der Sauggabel 49 in vier Abschnitten I bis IV dargestellt. Der Abschnitt I stellt das in der Sauggabel 49 gehaltene Klischee 63 in Ausrichteposition dar, in Verbindung mit dem Paßschirm 36.
Der Abschnitt II beinhaltet die Transportposition, in welcher die Sauggabel 49 aus einer nicht dargestellten, deckungsgleichen Stellung mit dem Paßschirm 36 in die nach Fig. 1 gezeigte Stellung verfährt.
Der Abschnitt III zeigt die Stellung einer tangentialen Klebeposition zwischen einem Klischee 63 und einem Formzylinder 12 mit maximalem Durchmesser.
Der Abschnitt IV zeigt die Stellung einer tangentialen Klebeposition zwischen einem Klischee 63 und einem Formzylinder 12 mit minimalem Durchmesser.

Die Bewegung der Sauggabel 49 in der axialen Positionierrichtung x wird durch einen Positioniersupport 85 vorgenommen, der den Kreuztisch 78 in spielfreien Führungen aufnimmt und über eine in Lagern geführte Gewindespindel 84 mit Handrad oder Motor 86 verfährt.

Alle Handräder 68; 72; 81; 83; 86 können auch als Motor ausgeführt sein, jeweils in Verbindung mit einem Drehwertgeber. Diese genannten Antriebe können von einer zentralen Stelle, beispielsweise von einem Bedienpult aus, das insgesamt mit 87 bezeichnet ist, gesteuert werden. Dieses Bedienpult 87 beinhaltet einen nicht dargestellten Rechner mit Bildschirm und Eingabetastatur, Steuergeräte- auch für Vakuumanlage und dgl.

Die Vorrichtung arbeitet wie folgt: Ein Klischee 63 wird mit der dem Relief, d. h. der Druckfläche abgewandten Seite an die Kontaktflächen 59; 61 der Saugarme 54; 56 der Sauggabel 49 gebracht und die Saugarme 54; 56 werden von einer nicht dargestellten Saugluftanlage mit Saugluft beaufschlagt und ebenflächig festgehalten. Nun wird die Sauggabel 49 mit dem darin gehaltenen Klischee 63 in Übereinstimmung bzw. zur Deckung gebracht mit einem transparenten Andruck des Klischees 63. Der transparente Andruck eines Klischees 63 wird zuvor auf dem Paßschirm 36 ausgerichtet und mittels Klebestreifen befestigt oder Vakuum oder statischer Aufladung gehalten. Eine weitere Möglichkeit der Ausrichtung des transparenten Andruckes des Klischees 63 auf dem Paßschirm 36 ist die Orientierung nach den Hilfslinien 39 auf der Scheibe 38 des Paßschirmes 36.

Ist der Paßschirm 36 einmal mit einem transparenten Andruck eines Klischees 63 versehen worden, so kann der gesamte Paßschirm 36 durch Betätigung des Lagerbolzens 34 ausgewechselt werden und ein Paßschirm mit einem anderen Sujet kann eingesetzt werden. Je Sujet ist ein Paßschirm vorgesehen. Die Paßschirme werden durch die aufgebrachten Identifikatoren 48 erkannt.

Die Sauggabel 49 nimmt die Position I nach Fig. 6 ein. Nachdem eine exakte Passerlage hergestellt worden ist zwischen dem transparenten Andruck auf dem Paßschirm 36 und dem auf der Sauggabel 49 gehaltenen Klischee 63 infolge Justierung in den Pfeilrichtung x1, y und Schwenkwinkel α, wird die Sauggabel 49 mittels Antrieb 83 in die Transportebene II gebracht und mittels Antrieb 86 des Positioniersupportes in Positionierrichtung x bis zur vorgesehenen Stelle verfahren, an welcher dann der Support 82 in Bewegungsrichtung z bis zur tangentialen Klebeposition III oder IV vorrückt, entsprechend dem Durchmesser des zu beaufschlagenden Formzylinders. Nach der tangentialen Berührung der mit einer Klebeschicht versehenen Rückseite des Klischees 63 mit dem Formzylinder 12, wird die Saugluft der Sauggabel 49 mittels eines nicht dargestellten Schalters abgestellt und das Klischee kann nach Fixierung der Mitte von Hand oder mit mechanischen Mitteln lagerichtig und paßgenau angedrückt werden. Solche Mittel sind z. B. pneumatische Andrückrollen oder Bürsten.

Für das Positionieren des Klischees können die Daten aus der CAD-Anlage dem Rechner des Bedienpultes 87 eingegeben werden, die bei der Konstruktion der Rapporte erforderlich waren.

Entsprechend Fig. 7 wird die Seitenansicht und in Fig. 8 die Draufsicht einer erfindungsgemäßen Vorrichtung zum Aufbringen von Klischees gezeigt. Ein Maschinengestell 1 mit Füßen 2; 3 nimmt einen Formzylinder 12 mit seinen Achszapfen 9; 11 auf. Der Achszapfen besitzt eine gestellfeste Seitenführung 101 und ist über ein Antriebszahnrad 26 und ein Ritzel 21 mit einem Antrieb 19 für den Formzylinder 12 kraftschlüssig verbunden. Eine insgesamt mit 102 bezeichnete Sauggabel weist auf einer Säule 51 zwei höhenverstellbare Saugführungen 103; 104 auf, die entsprechend Fig. 12 schwenkbar gelagert sind. Die Säule 51 ist analog Fig. 5 mit einem Kreuztisch 78 verbunden, der einen Schwenksupport 66 aufnimmt. Beide Einrichtungen 66; 78 sind auf einem Positioniersupport in Richtung x mittels eines aus Spindel, Motor und Getriebe bestehenden Antriebes 106 bewegbar. Die Antriebe zum Schwenken entsprechend dem Drehwinkel α und der axialen Justierbewegung x1 sowie der radialen Bewegung Z erfolgt entsprechend der Beschreibung nach Fig. 5. Weiterhin wird eine insgesamt mit 107 bezeichnete Andrückeinrichtung gezeigt, die auf einem Support 108 in Pfeilrichtung x mittels eines aus Spindel, Motor und Getriebe bestehenden Antriebes 109 axial bewegbar ist. Das Maschinengestell 1 nimmt an der antriebsfernen Seite des Formzylinders 12 eine Ausrichteeinheit 111 zum Ausrichten des Klischees zu einem transparenten Andruck auf. Nebenstehend befindet sich ein Bedienpult 87. Die Fig. 9 bis 11 zeigt die Andrückeinrichtung 107, wobei die Sauggabel 102 in Fig. 10 und 11 ebenfalls dargestellt ist.

Die Andrückeinrichtung 107 besteht aus zwei fest an den Enden eines schwenkbaren Grundkörpers 112 angeordneten Armen 113; 114, die eine Andrückrolle 116 aufnehmen. Die Andrückrolle 116 kann einen elastischen Mantel, z. B. aus Schaumgummi, aufweisen.

Der Grundkörper 112 kann rohrförmig ausgebildet sein und weist an seinen beiden Enden jeweils einen Achszapfen 117; 118 auf. Ein Achszapfen 118 ist mit einem Schwenkantrieb 119 drehfest verbunden. Ein weiterer schwenkbarer Grundkörper 121 weist beiderseits Arme 122; 123 auf, die auf den Achszapfen 117; 118 drehbeweglich gelagert sind. Der Grundkörper 121 kann rohrförmig ausgebildet sein und weist an seinen beiden Enden ebenfalls jeweils einen Achszapfen 124; 126 auf. Ein Achszapfen 126 ist mit einem Schwenkantrieb 127 drehfest verbunden. Der in Pfeilrichtung x verfahrbare Support 108 weist an seinen beiden Enden jeweils einen Arm 128; 129 auf, der auf den Achszapfen 124; 126 drehbeweglich gelagert ist. Der Support 108 ist in Richtung x auf einer Linearführung 131 mittels des Antriebes 109 bewegbar.

Die Schwenkantriebe 119; 127 bestehen jeweils vorzugsweise aus einem elektrischen Motor, einem Getriebe und einem Winkelgeber zur Stellungsanzeige. Die Schwenkantriebe 118; 127 besitzen jeweils Stutzen 125; 130 für Leitungen zur Energiezuführung bzw. Winkelstellungsanzeige. Statt eines elektrischen Servoantriebes könnte auch ein hydraulischer oder ein pneumatischer Antrieb erfolgen. Die Steuerung der Andrückeinrichtung 107 entspricht einer dreiachsigen Bahnsteuerung und kann über programmierbare Prozessoren im Rechner des Bedienpultes 87 erfolgen.

In den Fig. 10 und 11 ist neben der Andrückeinrichtung 107 die Sauggabel 102 dargestellt. Die Säule 51 der Sauggabel 102 weist in vertikaler Richtung eine Krümmung auf, die in etwa dem Radius des dargestellten Formzylinders 12 entspricht. Die Saugführungen 103; 104 sind in Halterungen 132; 133 geführt, die auf der Säule 51 in Richtung y mit nicht näher bezeichneten Laschen höhenverstellbar angeordnet sind. Dazu weisen die Halterungen 132; 133 Aussparungen auf, die dem Profil der Säule 51 entsprechen.
Entsprechend den Fig. 10 bis 12 sind die Saugführungen 103; 104 insgesamt etwa bajonettförmig ausgebildet und weisen jeweils an ihrem Saugteil 134 einen keilförmigen Querschnitt auf, dessen Saugfläche 136 mit der Unterseite eines auf den Formzylinder 12 aufzubringenden Klischees 137 in Verbindung steht. Das in der Halterung 132; 133 befindliche Ende 138 der Saugführung 103; 104 weist einen rohrförmigen Querschnitt auf und ist in Wälzlagern 139; 141 dreh- bzw. schwenkbar gelagert. Die Rotationsachse 142 der Saugführung 103; 104 verläuft durch die Ebene der Saugfläche 136. Die Saugführungen 103; 104 weisen im Saugteil 134 Sauglöcher 62 auf, und das in der Halterung 132; 133 befindliche Ende 138 der Saugführung 103; 104 ist mit einem Saugluftanschluß 143 verbunden. Die schwenkbaren Saugführungen 103; 104 sind durch nicht dargestellte Mittel, z. B. durch Klemmringe, in einer beliebigen Lage arretierbar, beispielsweise dann, wenn ein Klischee erstmals angesaugt wird.

Das Aufbringen der Klischees erfolgt, wie nachstehend beschrieben. Das Klischee 137 wird, wie in den Fig. 1 bis 6 dargestellt, von der Sauggabel 102 mit den Saugführungen 103; 104 entsprechend Fig. 11 gehalten. Dabei befindet sich der Anfang des Klischees 137 in der oberen Saugführung 103 und das Ende des Klischees 137 wird von der Saugführung 104 gehalten. Infolge der Bewegung des Kreuztisches 78 in Richtung Z auf den Formzylinder 12, gibt es eine Berührung des Klischees 137 mit einer am Umfang des Formzylinders 12 befindlichen, sich in axialer Richtung erstreckenden Tangential- oder Berührungslinie 144. Da der Formzylinder 12 auf seiner Mantelfläche mit Klebefolie versehen ist, kommt es zum Festkleben des Klischees 137 an dieser Stelle. Dies wird durch die Bewegung der Andrückrolle 116, wie in Fig. 11 in Position V gezeigt, unterstützt. Durch die weitere Bewegung der Sauggabel 102 in Richtung Z auf den Formzylinder 12 zu, legt sich das Klischee 137 mit seiner Unterseite weiter auf die Mantelfläche des Formzylinders 12 an, und zwar symmetrisch zur Tangentiallinie 144 (Fig. 10). Gleichzeitig führt die Andrückeinrichtung 107 mit ihren bewegbaren Armen 113; 114 und 122; 123 eine Andrückbewegung aus, die pendelnd zur Tangentiallinie 144 erfolgt und maximal die gestrichelt dargestellten Maximalpositionen VI und VII nach Fig. 11 einnimmt, während das obere und untere Klischeeteil durch die Saugeinrichtung straffgehalten wird. Das Andrücken des Klischees erfolgt somit blasen- und faltenfrei.

In Fig. 10 und 11 sind Klischees 137 dargestellt, die eine Länge besitzen, die den Großteil bzw. den gesamten Umfang des Formzylinders 12 einnehmen. Für solche Fälle ist unterhalb der Saugführung 104 eine sich in axialer Richtung erstreckende Rinne 146 auf dem Kreuztisch 78 bzw. dem Schwenksupport 66 angebracht, die das zusammengerollte Ende eines langen Klischees aufnimmt. Der Formzylinder 12 wird entsprechend dem angegebenen Pfeil durch den Antrieb 19; 21; 26 im Uhrzeigersinn in Bewegung versetzt, so daß sich das Ende des Klischees 137 an den Umfang des Formzylinders 12 anlegt bei gleichzeitiger pendelnder Bewegung der Andrückeinrichtung 107 mit der Andrückrolle 116 um die Tangentiallinie 144 auf der Vorderseite, d. h. Druckseite des Klischees. Auf Grund der Beschichtung der Mantelfläche der Andrückrolle 116 mittels Schaumgummi können Höhenunterschiede im Relief des Klischees 137 von 0,7 bis 3,5 mm ausgeglichen werden, so daß ein gleichmäßiges Andrücken erfolgt.

Die Andrückrolle 116 kann auch aus mehreren, in axialer Richtung hintereinander angeordneten einzelnen Scheiben bestehen, die einzeln federnd gelagert sind und somit das Klischee 137 spezifisch auf dem Formzylinder 12 andrücken. Die Andrückrolle 116 kann weiterhin auch als Bürstenrolle ausgeführt werden.

Entsprechend Fig. 14 ist die Vorderansicht einer zweiten Ausführungsvariante einer Andrückeinrichtung 147 dargestellt, welche in Fig. 15 in der Seitenansicht, zusammen mit einer Sauggabel 102 gezeigt ist. Die Andrückeinrichtung 147 besteht aus zwei fest an den Enden eines schwenkbaren Grundkörpers 112 angeordneten Armen 113; 114, die eine Andrückrolle 116 aufnehmen. Die Andrückrolle 116 kann einen elastischen Mantel aufweisen oder so gestaltet sein, wie bereits vorstehend ausgefertigt. Der Grundkörper 112 kann rohrförmig ausgebildet sein und weist an seinen beiden Enden jeweils einen Achszapfen 117; 118 auf. Ein Achszapfen 118 ist mit einem Schwenkantrieb 119 drehfest verbunden. Ein weiterer, in Pfeilrichtung z verfahrbarer Grundkörper 148 weist beiderseits Arme 149; 151 auf, die auf den Achsen 117; 118 drehbeweglich gelagert sind. Der Grundkörper 148 kann aus Hohlprofil bestehen und ist an seinem Fuß auf einer Linearführung 152 in Pfeilrichtung Z bewegbar. Dazu wird ein Motor 153 und eine im Grundkörper 148 geführte Gewindespindel 154 verwendet. Die Linearführung 152 ist auf einem Support 108 angeordnet, der in Pfeilrichtung x verfahrbar ist.

Fig. 15 zeigt neben der Andrückeinrichtung 147 noch die Sauggabel 102. Der die Andrückrolle 116 tragende Arm 114 befindet sich gerade in Position VIII, d. h. die obere maximale Position zum Andrücken des Klischees 137. Wenn die Andrückrolle 116 die Tangentiallinie 144 berührt, die Position ist als Position IX dargestellt, dann haben sich die Arme 149; 151 des Grundkörpers 148 in Richtung z auf der Linearführung vom Formzylinder 12 wegbewegt, um dann wieder in Richtung z langsam an den Formzylinder 12 heranzufahren, daß die Andrückrolle 116 die gestrichelte Position X einnimmt.

Entsprechend Fig. 16 ist eine dritte Variante einer Andrückeinrichtung 156 dargestellt. Ein Grundkörper 157 ist mittels einer Linearführung 152 sowie Motor 153 und Gewindespindel 154 in Richtung z zum Formzylinder 12 hin- und herfahrbar. Auf dem Grundkörper 157 sind zwei verschwenkbare Armpaare 158; 159 angeordnet, die jeweils verschiedene Längen aufweisen. Das Armpaar 158 trägt zwischen seinen beiden Armen eine drehbare Andrückrolle 116, welche sich gerade in der oberen Andrückposition XV befindet. Das Armpaar 159 trägt zwischen seinen beiden Armen eine gleichartige Andrückrolle 161, welche sich gerade in der unteren Andrückposition XVI befindet. Die Funktionsweise dieser Andrückeinrichtung 156 ist wie folgt. Der Grundkörper 157 befindet sich zunächst in der gestrichelten Position XVII, wobei das längere Armpaar 158 mit seiner Andrückrolle 116 das Klischee 137 an der Tangentiallinie 144 in Position XIX berührt und somit andrückt. Infolge der weiteren Bewegung des Antriebes 152 bis 154 des Grundkörpers 157 in Richtung auf den Formzylinder 12 zu, bewegt sich das Armpaar 158 mit der Andrückrolle 116 in Richtung zur Position XV. Infolge des weiteren Heranfahrens des Grundkörpers 157 an den Formzylinder 12, berührt nunmehr auch das kürzere Armpaar 159 mit seiner Andrückrolle 161 das Klischee 137 unterhalb der Tangentiallinie 144 und verfährt in Richtung Position XVI, bis das Klischee 137 auch dort auf dem Formzylinder 12 angelegt ist.

Sollte das Klischee 137 infolge seiner Länge dann noch nicht vollständig aufgeklebt sein, so wird der Formzylinder 12 in der angegebenen Pfeilrichtung in Umdrehung versetzt, bis das Klischee vollständig unter gleichzeitigem Andrücken aufgebracht ist. Die Armpaare 158; 159 sind durch Schwenkantriebe 162; 163, wie bereits beschrieben, in Verbindung mit dem Linearantrieb 152; 153; 154 betätigbar.

Entsprechend Fig. 17 bis 19 wird eine vierte Ausführungsvariante einer Andrückeinrichtung gezeigt. Eine Andrückeinrichtung 164 besteht aus einem Grundkörper 165, welcher, wie bereits schon beschrieben, über seinen Fuß auf einer Linearführung 152 mittels Motor 153 und Gewindespindel 154 in Pfeilrichtung z zum Formzylinder 12 hin- und herbewegbar ist. Die Linearführung 152 ist auf einem Support 108 angeordnet, der in axialer Richtung x verfahrbar ist. Der Grundkörper 165 besitzt zwei starre Arme 166; 167, in denen zwei weitere rohrförmige Grundkörper 168; 169 übereinander und achsparallel mittels Zapfen 124; 126 bzw. 117; 118 drehbar gelagert sind. Die Zapfen 118; 126 sind sowohl mit dem jeweiligen Grundkörper 169; 168 als auch mit einem entsprechenden Drehantrieb 119; 127 drehfest verbunden. Jeder der rohrförmigen Grundkörper 168; 169 weist eine Anzahl von festen und senkrecht zum Grundkörper 168; 169 verlaufende, voneinander beabstandete, armartige Halterungen 171; 172 auf, die an ihren freien Enden jeweils Andrückräder 173; 174 drehbar über nicht dargestellte Achsen aufnehmen.

Die Halterungen 171 sind gekröpft ausgeführt und länger als die Halterungen 172. Die Halterungen 171; 172 sind so auf ihren zugehörigen Grundkörpern 168; 169 beabstandet angeordnet, daß diese kammartig ineinander greifen.

Die Funktionsweise der Andrückeinrichtung 164 ist wie folgt. Ein Klischee 137 wird entsprechend Fig. 18 von den Saugführungen 103; 104 gehalten und durch Verfahren der Sauggabel 102 an die Tangentiallinie 144 in Berührung mit dem Formzylinder 12 gebracht. Gleichzeitig erhält die Andrückrolle, die aus den Andrückrädern 173; 174 gebildet wird, Kontakt mit dem Klischee 137 an der Tangentiallinie 144.

Durch ein weiteres Verfahren der Sauggabel 102 in Richtung des Formzylinders 12 wird die Umschlingung des Umfanges beidseits der Tangentiallinie 144 des Formzylinders 12 größer. Gleichzeitig dazu verschwenken die Halterungen 171; 172 mittels der Drehantriebe 127; 119 in jeweils getrennte Richtungen, nämlich die Halterung 171 mit den Andrückrädern 173 nach oben in Richtung Klischeeanfang in Position XX und die Halterung 172 mit den Andrückrädern 174 in Position XXI gemäß Richtung Klischeende. Sollte das Klischee 137 länger sein, wie in Fig. 18 und 19 gezeigt, so wird der Formzylinder 12 entsprechend Fig. 19 in Pfeilrichtung in Drehbewegung versetzt, so daß das Klischee 137 vollständig aufgebracht wird. Bei diesem Vorgang werden die Andrückräder 173; 174 zweckmäßigerweise in eine gemeinsame Stellung entsprechend Fig. 18 gebracht.

Entsprechend den Darstellungen in Fig. 20 und 21 ist eine zweite Ausführungsvariante einer Sauggabel 176 gezeigt. Die Sauggabel 176 weist eine Säule 51 auf, die zwei Halterungen 132; 133 trägt. In den Halterungen 132; 133 sind drehbeweglich Saugführungen 177; 104 gelagert. Die Saugführung 177 unterscheidet sich von der Saugführung 104 dadurch, daß die Saugführung 177 im Querschnitt eine größere Länge besitzt. Unter Länge versteht man einen größeren Abstand zwischen Ende der Saugfläche 136 an seiner keilförmigen Spitze und der Drehachse 142 nach Fig. 12 und 13, so daß der Weg, den der Anfang des Klischees 137 auf der schwenkbaren Saugführung 177 beim Aufbringen auf den Formzylinder 12 länger wird und somit der Anfang des Klischees 137 auch länger von der Saugführung gleitend gehalten wird. Weiterhin befindet sich am oberen Ende der Säule 51 ein Motor 178, der über eine Gewindespindel 179 die Halterung 132 in senkrechter Richtung verstellbar gestaltet. Die Funktionsweise ist wie folgt. Entsprechend Fig. 20 wird das Klischee 137 an der Tangentiallinie 144 durch den Antrieb des Kreuztisches 78 in Richtung z an den Formzylinder 12 gebracht. Eine Andrückeinrichtung 107 entsprechend Fig. 9 drückt das Klischee 137 mit seiner Andrückrolle 116 an der Tangentiallinie 144 an und verfährt anschließend in Richtung Position XXI nach Fig. 21.

Im gleichen Verhältnis, wie sich die Andrückrolle 116 von der Tangentiallinie 144 in Richtung Klischeeanfang nach Position XXI verfährt, bringt der Stellantrieb 178; 179 die Halterung 132 mit der Saugführung 177 nach oben und macht somit den Weg frei für die Andrückrolle 116. Sobald der Anfang des Klischees 137 auf dem Mantel des Formzylinders 12 aufliegt, verfährt die Andrückrolle 116 in die Position an der Tangentiallinie 144 nach Fig. 20 zurück, und der Formzylinder 12 dreht sich in der angegebenen Pfeilrichtung solange, bis auch das Klischeende auf den Mantel des Formzylinders 12 aufgebracht ist.

Entsprechend den Fig. 22 und 23 ist eine Einrichtung zum Aufwickeln langer, vorzugsweise streifenförmiger Klischees 137 dargestellt. Die Einrichtung zum Andrücken des Klischees 137 entspricht derjenigen Andrückeinrichtung 107 nach Fig. 20 und 21, und die Sauggabel entspricht derjenigen Sauggabel 176 ebenfalls nach Fig. 20 und 21. Statt einer Rinne 146 zur Aufnahme einer Vorratsrolle eines langen Klischees 137 ist eine Spule 181 vorgesehen. Diese Spule 181 besteht aus einer Spindel 183 mit darauf beabstandeten Seitenscheiben 184; 186, wobei die Achse 183 einerseits von der Säule 51 und andererseits von einem fest an der Säule 51 angebrachten Haltearm 182 aufgenommen wird. Zwischen den Seitenscheiben 184; 186 ist ein streifenförmiges Klischee 137 aufgewickelt. Das streifenförmige Klischee 137 muß nach Fig. 24 eine gerade Längskante 187 aufweisen, die einen jeweils gleichen Abstand zu den Paßkreuzen 188 aufweisen. Zweckmäßigerweise sollte die zweite Längskante 189 ebenfalls parallel zur Längskante 187 verlaufen. Zwischen beiden Längskanten 187; 189 befindet sich das Relief 191. Das streifenförmige Klischee 137 wird nach den Paßkreuzen 188 und der Längskante 187 ausgerichtet und zwischen den Seitenscheiben 184; 186 geführt, die auf der Spindel 183 verschiebbar sind. Ein langes, streifenförmiges Klischee im Sinne dieser Erfindung ist ein Klischee, welches auf einen Formzylinder 12 mit einem Umfang von mindestens 1000 mm in radialer Richtung aufgebracht wird.

### Teileliste

- 1: Maschinengestell
- 2: Fuß
- 3: Fuß
- 4: Lagerbock, verstellbar
- 5: -
- 6: Lagerbock, fest
- 7: Lagerhalterung
- 8: Lagerhalterung
- 9: Achszapfen
- 10: -
- 11: Achszapfen
- 12: Formzylinder
- 13: Walze
- 14: Walze
- 15: -
- 16: Walze
- 17: Walze
- 18: Klemmschraube
- 19: Antrieb
- 20: -
- 21: Ritzel
- 22: Support
- 23: Gewindespindel
- 24: Stellrad
- 25: -
- 26: Antriebszahnrad
- 27: Antrieb
- 28: Arm
- 29: Strebe
- 30: -
- 31: Leuchte
- 32: Nase
- 33: Lagerbolzen
- 34: Lagerbolzen
- 35: -
- 36: Paßschirm
- 37: Rahmen
- 38: Scheibe
- 39: Paßlinien
- 40: Paßkreuze
- 41: Nullpunkt
- 42: Paßstifte
- 43: Anlenkpunkt
- 44: Hebel
- 45: -
- 46: Gehäuse
- 47: Feder
- 48: Identifikator
- 49: Sauggabel
- 50: -
- 51: Säule
- 52: Klemmschraube
- 53: Klemmschraube
- 54: Saugarm
- 55: -
- 56: Saugarm
- 57: Saugluftanschluß
- 58: Saugluftanschluß
- 59: Kontaktfläche
- 60: -
- 61: Kontaktfläche
- 62: Sauglöcher
- 63: Klischee
- 64: Halterung, höhenverstellbar
- 65: -
- 66: Schwenksupport
- 67: Schneckenrad
- 68: Handrad / Motor
- 69: Zahnstange
- 70: -
- 71: Gewindespindel
- 72: Handrad / Motor
- 73: Gewindenuß
- 74: Gewindenuß
- 75: -
- 76: Schwalbenschwanzführung
- 77: Aufnahme
- 78: Kreuztisch
- 79: Support (x1)
- 80: -
- 81: Stellschraube / Handrad / Motor
- 82: Support (z)
- 83: Stellschraube / Handrad / Motor
- 84: Gewindespindel
- 85: Positioniersupport
- 86: Handrad / Motor
- 87: Bedienpult
- 88: -
- 89: -
- 90: -
- 91: -
- 92: -
- 93: -
- 94: -
- 95: -
- 96: -
- 97: -
- 98: -
- 99: -
- 100: -
- 101: Seitenführung
- 102: Sauggabel
- 103: Saugführung
- 104: Saugführung
- 105: -
- 106: Antrieb Gabel
- 107: Andrückeinrichtung
- 108: Support (107)
- 109: Antrieb (107)
- 110: -
- 111: Ausrichteinheit
- 112: Grundkörper
- 113: Arm
- 114: Arm
- 115: -
- 116: Andrückrolle
- 117: Achszapfen
- 118: Achszapfen
- 119: Schwenkantrieb
- 120: -
- 121: Grundkörper
- 122: Arm
- 123: Arm
- 124: Achszapfen
- 125: Stutzen
- 126: Achszapfen
- 127: Schwenkantrieb
- 128: Arm
- 129: Arm
- 130: Stutzen
- 131: Linearführung
- 132: Halterung
- 133: Halterung
- 134: Saugteil (103; 104)
- 135: -
- 136: Saugfläche (103; 104)
- 137: Klischee
- 138: Ende (103; 104)
- 139: Wälzlager (103; 104)
- 140: -
- 141: Kugellager (103; 104)
- 142: Rotationsachse (103; 104)
- 143: Saugluftanschluß (103; 104)
- 144: Tangentiallinie / Berührungslinie (12)
- 145: -
- 146: Rinne
- 147: Andrückeinrichtung (2. Variante)
- 148: Grundkörper
- 149: Arm
- 150: -
- 151: Arm
- 152: Linearführung
- 153: Motor
- 154: Gewindespindel
- 155: -
- 156: Andrückeinrichtung (3. Variante)
- 157: Grundkörper
- 158: Armpaar, lang
- 159: Armpaar, kurz
- 160: -
- 161: Andrückrolle
- 162: Schwenkantrieb
- 163: Schwenkantrieb
- 164: Andrückeinrichtung (4. Variante)
- 165: Grundkörper
- 166: Arm
- 167: Arm
- 168: Grundkörper
- 169: Grundkörper
- 170: -
- 171: Halterung
- 172: Halterung
- 173: Andrückrad
- 174: Andrückrad
- 175: -
- 176: Sauggabel (2. Variante)
- 177: Saugführung (176)
- 178: Motor
- 179: Gewindespindel
- 180: -
- 181: Spule
- 182: Halterung
- 183: Spindel
- 184: Seitenscheibe
- 185: -
- 186: Seitenscheibe
- 187: Längskante
- 188: Paßkreuz
- 189: Längskante
- 190: -
- 191: Relief
- 192: -
- 193: -
- 194: -
- 195: -
- V: Position (116)
- VI: Position (116)
- VII: Position (116)
- VIII: Position (114)
- IX: Position (114)
- X: Position (114)
- XV: Position (156)
- XVI: Position (156)
- XVII: Position (156)
- XIX: Position (156)
- XX: Position (164)
- XXI: Position (164)

## Patentansprüche

1. Vorrichtung zum paßgenauen Aufbringen von Klischees auf die Mantelfläche von Formzylindern (12) mit Klebemittel, dadurch gekennzeichnet, daß auf dem Maschinengestell (1) eine mittels Support (66; 78) verfahrbare Sauggabel (102; 176) mit verschwenkbaren Saugführungen (103; 104; 177) zum Aufnehmen eines Klischees (137) angeordnet ist, daß eine auf dem Maschinengestell (1) auf einem Support in axialer Richtung (x) oder in axialer und radialer Richtung (x; z) verfahrbare Andrückeinrichtung (107; 147; 156; 164) angeordnet ist, welche an einem in radialer Richtung zum Formzylinder (12) bewegbaren Schwenkarm (113; 114; 122; 123; 149; 151; 171; 172) oder Armpaaren (158; 159) eine sich in achsparalleler Richtung (x) erstreckende Andrückrolle (116; 173; 174) aufweist, die mittels des Schwenkarmes (114; 123) die Mantelfläche des Formzylinders (12) bestreicht.

2. Vorrichtung nach Anspruch 1, dadurch gekennzeichnet, daß die Andrückeinrichtung (147) in radialer Richtung (z) zum Formzylinder (12) verfahrbar ist.

3. Vorrichtung nach den Ansprüchen 1 bis 2, dadurch gekennzeichnet, daß die Andrückeinrichtung (156) zwei Armpaare aufweist, die nacheinander an oder in die Nähe der Tangentiallinie (144) anstellbar und anschließend in Richtung Klischeeanfang (XV) sowie Klischeende (XVI) verfahrbar sind.

4. Vorrichtung nach den Ansprüchen 1 bis 3, dadurch gekennzeichnet, daß die Andrückeinrichtung (164) zwei drehbare rohrförmige Grundkörper (168; 169) aufweist, die eine Mehrzahl von senkrecht zum Grundkörper (168; 169) verlaufenden, voneinander beabstandeten, armartig angeordneten Halterungen (171; 172) haben, daß die Halterungen (171; 172) wechselweise kammartig ineinanderfassen, daß die Andrückeinrichtung (164) einen ersten (168) und einen zweiten Grundkörper r (169) aufweist, daß der erste Grundkörper (168) eine Mehrzahl senkrecht sich erstreckender erster Halterungen (171) mit je einem ersten Andrückrad (173) aufweist, daß diese ersten Andrückräder (173) in axialer Richtung fluchten, daß der zweite Grundkörper (169) eine Mehrzahl von senkrecht sich erstreckenden zweiten Halterungen (172) mit je einem zweiten Andrückrad (174) aufweist, daß diese zweiten Andrückräder (174) in axialer Richtung fluchten, daß die ersten Halterungen (171) mit den ersten Andrückrädern (173) in Richtung Klischeeanfang (XX) und die zweiten Halterungen (172) mit den zweiten Andrückrädern (174) in Richtung Klischeende (XXI) verfahrbar sind.

5. Vorrichtung nach den Ansprüchen 1 bis 4, dadurch gekennzeichnet, daß zur Aufnahme von langen Klischees (137) eine Rinne (146) oder Spule (181) vorgesehen ist.

## Claims

1. An apparatus for mounting printing blocks in the proper register on the outer surface of forme cylinders (12) using adhesive, characterized in that a suction fork (102; 176) which may be moved by means of a slide (66; 78) and has pivotal suction guides (103; 104; 177) for receiving a printing block (137) is arranged on the machine frame (1), in that a contact pressure means (107; 147; 156; 164) which can move on the machine frame (1) on a slide in the axial direction (x), or in the axial and radial directions (x; z) is provided and has, on a pivotal arm (113; 114; 122; 123; 149; 151; 171; 172) or pairs of arms (158; 159), movable in the radial direction with respect to the forme cylinder (12), a contact pressure roller (116; 173; 174) which extends in the axially parallel direction (x) and brushes the outer surface of the forme cylinder (12) by means of the pivotal arm (114; 123).

2. An apparatus according to Claim 1, characterized in that the contact pressure means (147) may be moved in the radial direction (z) with respect to the forme cylinder (12).

3. An apparatus according to Claims 1 to 2, characterized in that the contact pressure means (156) has two pairs of arms which may be placed one after the other on or in the vicinity of the tangential line (144) and may then be moved in the direction of the beginning of the printing block (XV) and the end of the printing block (XVI).

4. An apparatus according to Claims 1 to 3, characterized in that the contact pressure means (164) has two rotatable tubular base bodies (168; 169) which have a plurality of mutually spaced mountings (171; 172) which run perpendicularly with respect to the base body (168; 169) and are arranged in the manner of arms, in that the mountings (171; 172) alternately engage in one another in meshing manner, in that the contact pressure means (164) has a first (168) and a second (169) base body, in that the first base body (168) has a plurality of perpendicularly extending first mountings (171) each having a first contact pressure wheel (173), in that these first contact pressure wheels (173) are flush in the axial direction, in that the second base body (169) has a plurality of perpendicularly extending second mountings (172) each with a second contact pressure wheel (174), in that these second contact pressure wheels (174) are flush in the axial direction, and in that the first mountings (171), with the first contact pressure wheels (173), may be moved in the direction of the beginning of the printing block (XX) and the second mountings (172), with the second contact pressure wheels (174), may be moved in the direction of the end of the printing block (XXI).

5. An apparatus according to Claims 1 to 4, characterized in that a channel (146) or coil (181) is provided for receiving long printing blocks (137).

## Revendications

1. Appareil pour monter des clichés en position de registre sur la surface extérieure de cylindres porte-clichés (12) au moyen d'une substance collante, caractérisé en ce que sur le bâti (1) de la machine est disposée une fourche d'aspiration (102 ; 176) déplaçable au moyen d'un support (66 ; 78) et munie de conduits d'aspiration (103 ; 104 ; 177) pivotants pour recevoir un cliché, en ce qu'un dispositif de pression (107 ; 147 ; 156 ; 164) est disposé sur le bâti (1) de la machine et est déplaçable sur un support en direction axiale (x) ou en directions axiale et radiale (x ; y), ce dispositif de pression comportant, sur un bras pivotant (113 ; 114 ; 122 ; 123 ; 149 ; 151 ; 171 ; 172) ou une paire de bras (158 ; 159) mobile en direction radiale par rapport au cylindre porte-clichés (12), un rouleau de pression (116 ; 173 ; 174) s'étendant dans une direction (x) parallèle à l'axe, ce rouleau balayant au moyen du bras pivotant (114 ; 123) la surface extérieure du cylindre porte-clichés (12).

2. Appareil selon la revendication 1, caractérisé en ce que le dispositif de pression (147) est déplaçable en direction radiale (z) par rapport au cylindre porte-clichés (12).

3. Appareil selon la revendication 1 ou 2, caractérisé en ce que le dispositif de pression (156) comporte deux paires de bras qui peuvent être placées l'une après l'autre à l'endroit ou à proximité de la ligne tangentielle (144) et peuvent être déplacées ensuite en direction du début (XV) du cliché comme en direction de la fin (XVI) du cliché.

4. Appareil selon l'une des revendications 1 à 3, caractérisé en ce que le dispositif de pression (164) comporte deux corps de base (168 ; 169) tubulaires rotatifs qui présentent plusieurs attaches (171 ; 172) disposées en forme de bras, écartées l'une de l'autre et s'étendant perpendiculairement au corps de base (168 ; 169), en ce que les attaches (171 ; 172) s'intercalent alternativement les unes entre les autres à la façon d'un peigne, en ce que le dispositif de pression (164) comporte un premier corps de base (168) et un second corps de base (169), en ce que le premier corps de base (168) comporte plusieurs premières attaches (171) s'étendant perpendiculairement et munies chacune d'une première roue de pression (173), en ce que ces premières roues de pression (173) sont alignées en direction axiale ; en ce que le second corps de base (169) comporte plusieurs secondes attaches (172) s'étendant perpendiculairement et munies chacune d'une seconde roue de pression (174), en ce que ces secondes roues de pression (174) sont alignées en direction axiale, en ce que les premières attaches (171) équipées des premières roues de pression (173) sont déplaçables en direction du début (XX) du cliché et les secondes attaches (172) équipées des secondes roues de pression (174) sont déplaçables en direction de la fin (XXI) du cliché.

5. Appareil selon l'une des revendications 1 à 4, caractérisé en ce qu'il est prévu une goulotte (146) ou une bobine (181) pour recevoir des clichés (137) longs.
